# EUROPÄISCHE PATENTSCHRIFT

(11) **EP 2 416 691 B1**
(45) Veröffentlichungstag und Bekanntmachung des Hinweises auf die Patenterteilung: **06.05.2015**
(21) Anmeldenummer: 10710587.6
(22) Anmeldetag: 26.03.2010
(51) Int. Cl.: A47L 11/14, A47L 11/30, A47L 11/40

(54) **VERFAHREN ZUM BETREIBEN EINES REINIGUNGSGERÄTES SOWIE REINIGUNGSGERÄT UND REINIGUNGSWERKZEUG ZUR DURCHFÜHRUNG DES VERFAHRENS**
METHOD FOR OPERATING A CLEANING DEVICE AND CLEANING DEVICE AND CLEANING TOOL FOR PERFORMING SAID METHOD
PROCÉDÉ DE FONCTIONNEMENT D'UN APPAREIL DE NETTOYAGE, AINSI QU'APPAREIL DE NETTOYAGE ET OUTIL DE NETTOYAGE POUR LA MISE EN OEUVRE DU PROCÉDÉ

(30) Priorität: 09.04.2009 DE 102009018121
(43) Veröffentlichungstag der Anmeldung: 15.02.2012
(73) Patentinhaber: Alfred Kärcher GmbH & Co. KG, 71364 Winnenden (DE)
(72) Erfinder: SCHÜTZ, Michael, 70439 Stuttgart (DE); DÜNNE, Markus, 71364 Winnenden (DE); DE SILVA, Ruwantha, 71701 Schwieberdingen (DE)
(74) Vertreter: Hoeger, Stellrecht & Partner Patentanwälte
(86) Internationale Anmeldenummer: PCT/EP2010/054022
(87) Internationale Veröffentlichungsnummer: WO 2010/115733

(56) Entgegenhaltungen:
- WO-A1-97/08984
- WO-A1-2009/049699
- GB-A- 2 022 994
- US-A- 4 679 271
- US-A- 6 163 915
- US-A1- 2007 252 719

## Beschreibung

Die Erfindung betrifft ein Verfahren zum Betreiben eines Reinigungsgerätes, insbesondere zur Reinigung einer Fläche, mit einem Antriebsmotor, der ein Reinigungswerkzeug antreibt.

Außerdem betrifft die Erfindung ein Reinigungsgerät und ein Reinigungswerkzeug zur Durchführung des Verfahrens.

Zur Reinigung einer Fläche, insbesondere einer Bodenfläche, können Reinigungsgeräte zum Einsatz kommen mit mindestens einem motorisch angetriebenen Reinigungswerkzeug, beispielsweise einer Walzenbürste oder auch einer Tellerbürste. Die Reinigungswerkzeuge nutzen sich während ihres Betriebes ab. So werden beispielsweise die Reinigungsborsten einer Walzen- oder Tellerbürste im Laufe der Zeit abgerieben. Bei Erreichen eines maximalen Abnutzungsgrades sollte das Reinigungswerkzeug ausgetauscht werden, da ansonsten die Gefahr einer Beschädigung der zu reinigenden Fläche besteht und das erzielbare Reinigungsergebnis unzureichend ist.

Der Abnutzungsgrad des Reinigungswerkzeuges wird vom Benutzer üblicherweise visuell kontrolliert. Dies ist allerdings in einigen Fällen mit Schwierigkeiten verbunden, da das Reinigungswerkzeug häufig in einem Gehäuse des Reinigungsgerätes montiert ist und nicht ohne Weiteres von außen eingesehen werden kann. So ist zum Beispiel bei Bodenreinigungsgeräten, insbesondere bei Scheuersaugmaschinen, das Reinigungswerkzeug von Gehäuse- und Dichtungselementen umgeben.

Um den Abnutzungsgrad einer Tellerbürste zu erfassen, wird in der DE 696 08 116 T2 vorgeschlagen, die Tellerbürste an einem vertikal verschiebbaren Gestänge zu lagern, dessen Position von einem Potentiometer erfasst werden kann. Mit zunehmender Abnutzung der Tellerbürste verlagert sich diese immer weiter nach unten in Richtung auf die zu reinigende Bodenfläche. Diese Verlagerung wird vom Potentiometer erfasst und bildet ein Maß für den Abnutzungsgrad der Tellerbürste. Wird die Tellerbürste ausgetauscht, so ist es erforderlich, die Lage der neuen Tellerbürste zu kalibrieren, um auf diese Weise sicherzustellen, dass das Signal des Potentiometers dem tatsächlichen Abnutzungsgrad der neuen Tellerbürste entspricht. Der Austausch der Tellerbürste gestaltet sich daher für den Benutzer recht aufwändig.

Aufgabe der vorliegenden Erfindung ist es, ein Verfahren der eingangs genannten Art sowie ein Reinigungsgerät und ein Reinigungswerkzeug zur Durchführung des Verfahrens bereitzustellen, wobei der Abnutzungsgrad des Reinigungswerkzeuges auch im Falle eines Austausches des Reinigungswerkzeuges auf einfache Weise bestimmt werden kann.

Diese Aufgabe wird bei einem Verfahren der gattungsgemäßen Art erfindungsgemäß dadurch gelöst, dass man in einem Speicherglied des Reinigungswerkzeuges einen Abnutzungswert speichert, der dem zum Zeitpunkt der Abspeicherung vorliegenden Abnutzungsgrad des Reinigungswerkzeuges entspricht, und dass man diesen Abnutzungswert immer wieder aktualisiert.

Beim erfindungsgemäßen Verfahren kommt ein Reinigungswerkzeug zum Einsatz, das über ein Speicherglied verfügt. In diesem Speicherglied kann ein Abnutzungswert gespeichert werden, der einem aktuellen Abnutzungsgrad des Reinigungswerkzeuges entspricht. Zu einem späteren Zeitpunkt kann der gespeicherte Abnutzungswert ausgelesen werden. Bei weiterem Betrieb des Reinigungsgerätes kann dann auf Basis des ausgelesenen Abnutzungswerts ein neuer Abnutzungswert bestimmt werden, der die aktuelle Abnutzung des Reinigungswerkzeuges wiedergibt, und dieser neue Abnutzungswert kann dann wieder im Speicherglied des Reinigungswerkzeuges gespeichert werden. Wird das Reinigungswerkzeug durch ein anderes Reinigungswerkzeug, das ebenfalls über ein Speicherglied verfügt, ausgetauscht, so kann aus dem Speicherglied des ausgetauschten Reinigungswerkzeuges dessen aktueller Abnutzungswert ausgelesen und zur späteren Aktualisierung herangezogen werden.

Die Bestimmung des Abnutzungsgrads des Reinigungswerkzeuges gestaltet sich daher selbst nach einem Austausch des Reinigungswerkzeuges sehr einfach, da das Reinigungswerkzeug in seinem Speicherglied einen Abnutzungswert mit sich führt, der dem zum Zeitpunkt der Abspeicherung vorliegenden Abnutzungsgrad des Reinigungswerkzeuges entspricht. Dieser Abnutzungswert kann dann beim weiteren Einsatz des Reinigungswerkzeuges fortgeschrieben werden.

Von Vorteil ist es, wenn man beim Einschalten des Reinigungsgerätes den im Speicherglied des Reinigungswerkzeuges gespeicherten Abnutzungswert ausliest. Der ausgelesene Abnutzungswert kann beispielsweise auf einer Anzeigevorrichtung des Reinigungsgerätes dem Benutzer angezeigt werden. Der Benutzer muss daher vor Beginn eines Reinigungsvorganges nicht unbedingt den Abnutzungsgrad des Reinigungswerkzeuges visuell prüfen.

Das Auslesen des im Speicherglied des Reinigungswerkzeuges gespeicherten Abnutzungswertes beim Einschalten des Reinigungsgerätes hat darüber hinaus den Vorteil, dass der Benutzer sofort erkennen kann, ob überhaupt ein Reinigungswerkzeug montiert wurde. Es kann nämlich vorkommen, dass ein Benutzer irrtümlich annimmt, es wäre bereits ein Reinigungswerkzeug montiert worden und er könne mit dem Reinigungsvorgang beginnen. Stattdessen wurde aber das Reinigungsgerät noch nicht mit dem passenden Reinigungswerkzeug ausgerüstet. Dies kann dem Benutzer auf einfache Weise angezeigt werden, da es mangels Reinigungswerkzeug nicht möglich ist, dessen Abnutzungswert auszulesen.

Bevorzugt speichert man im Speicherglied des Reinigungswerkzeuges auch ein Identifikationskennzeichen, das das Reinigungswerkzeug eindeutig identifiziert. Anhand des Identifikationskennzeichens kann beispielsweise erkannt werden, um welche Art von Reinigungswerkzeug es sich handelt.

Günstig ist es, wenn man Betriebsparameter des Reinigungsgerätes, zum Beispiel die Drehzahl oder den Werkzeuganpressdruck, in Abhängigkeit von dem ausgelesenen Identifikationskennzeichen einstellt. Der Werkzeuganpressdruck ist hierbei der Druck, den das Reinigungswerkzeug beim Betrieb des Reinigungsgerätes auf die zu reinigende Fläche ausübt. Der Werkzeuganpressdruck kann bei einer vorteilhaften Ausführungsform vom Reinigungsgerät vorgegeben und variiert werden, beispielsweise in Abhängigkeit vom Typ des zum Einsatz kommenden Reinigungswerkzeuges.

Bei einer bevorzugten Ausgestaltung des erfindungsgemäßen Verfahrens bestimmt man beim Abschalten des Reinigungsgerätes den aktuellen Abnutzungswert des Reinigungswerkzeuges und speichert diesen im Speicherglied des Reinigungswerkzeuges. Wird das Reinigungswerkzeug zu einem späteren Zeitpunkt wieder eingesetzt, so kann dessen aktueller Abnutzungswert dem Speicherglied entnommen werden.

Alternativ oder ergänzend kann vorgesehen sein, dass man während des laufenden Betriebes des Reinigungsgerätes in zeitlichen Abständen den aktuellen Abnutzungswert bestimmt und im Speicherglied des Reinigungswerkzeuges speichert. Insbesondere kann vorgesehen sein, dass man in gleich bleibenden zeitlichen Abständen den aktuellen Abnutzungswert bestimmt und im Speicherglied abspeichert. Dies hat den Vorteil, dass im Speicherglied auch bei längerem Betrieb des Reinigungsgerätes immer ein Abnutzungswert gespeichert ist, der sich nur unwesentlich von dem tatsächlich vorliegenden Abnutzungsgrad unterscheidet. Der gespeicherte Abnutzungswert entspricht somit zu jedem Zeitpunkt praktisch dem vorliegenden Abnutzungsgrad des Reinigungswerkzeuges.

Es kann vorgesehen sein, dass man zur Bestimmung des Abnutzungswertes den Abnutzungsgrad des Reinigungswerkzeuges mittels eines Sensors erfasst.

Günstig ist es, wenn man den Abnutzungswert rechnerisch bestimmt. Von besonderem Vorteil ist es, wenn man den Abnutzungswert unter Verwendung von Betriebsdaten des Reinigungsgerätes bestimmt, insbesondere unter Verwendung von Betriebsdaten des Antriebsmotors.

Zur Bestimmung des Abnutzungswertes kann bei einer vorteilhaften Ausführungsform der Motorstrom des Antriebsmotors erfasst werden. Der Motorstrom und damit die Stromaufnahme des Antriebsmotors ist davon abhängig, mit welchem Druck das Reinigungswerkzeug gegen die zu reinigende Fläche gepresst wird und welche Rauheit die Fläche aufweist. Je größer der Anpressdruck und je rauer die Fläche, desto größer ist der Motorstrom und desto größer ist auch die Abnutzung des Reinigungswerkzeuges. Der Motorstrom kann daher in die rechnerische Bestimmung des Abnutzungswertes einfließen, der ein Maß für den tatsächlichen Abnutzungsgrad des Reinigungswerkzeuges darstellt. Der Motorstrom kann elektrisch erfasst werden, ohne dass hierzu mechanische oder elektromechanische Sensoren zum Einsatz kommen müssen.

Günstig ist es, wenn man einen zeitlichen Mittelwert des Motorstromes bestimmt und diesen zur Bestimmung des Abnutzungswertes des Reinigungswerkzeuges heranzieht.

Der Abnutzungsgrad des Reinigungswerkzeuges wird von der Laufzeit des Reinigungswerkzeuges beeinflusst. Je länger das Reinigungswerkzeug in Betrieb ist, desto größer ist in aller Regel auch dessen Abnutzungsgrad. Es ist deshalb günstig, wenn man zur Bestimmung des Abnutzungswertes die Laufzeit des Reinigungswerkzeuges erfasst. Diese Laufzeiterfassung kann elektronisch erfolgen, ohne dass hierzu mechanische oder elektromechanische Sensoren erforderlich sind.

Bei einer bevorzugten Ausgestaltung des erfindungsgemäßen Verfahrens integriert man zur Bestimmung des Abnutzungswertes den Motorstrom des Antriebsmotors über die Laufzeit des Reinigungswerkzeuges. Der Wert des somit bestimmten Integrals bildet einen Abnutzungswert, der ein Maß darstellt für den tatsächlichen Abnutzungsgrad des Reinigungswerkzeuges und im Speicherglied des Reinigungswerkzeuges gespeichert werden kann.

Es kann beispielsweise vorgesehen sein, dass man in zeitlichen Abständen das Produkt aus dem aktuellen Motorstrom und der Länge des Zeitintervalls bildet und diese Produktwerte addiert. Die addierten Produktwerte entsprechen im Wesentlichen dem zeitlichen Integral des Motorstromes und bilden ein Maß für den Abnutzungsgrad des Reinigungswerkzeuges. Dieses Maß kann in Form eines Abnutzungswertes im Speicherglied des Reinigungswerkzeuges gespeichert werden. Zu Beginn eines Reinigungsvorganges kann der zuletzt gespeicherte Abnutzungswert aus dem Speicherglied ausgelesen werden und auf Basis dieses Abnutzungswertes kann dann beim weiteren Betrieb des Reinigungswerkzeuges ein neuer Abnutzungswert bestimmt werden, indem die voranstehend genannte Additions- oder Integralbildung fortgesetzt wird.

Von besonderem Vorteil ist es, wenn man zur Bestimmung des Abnutzungswertes den zeitlichen Mittelwert des Motorstroms des Antriebsmotors über die Laufzeit des Reinigungswerkzeuges integriert. Kurzzeitige Schwankungen des Motorstroms, die nur einen unwesentlichen oder gar keinen Einfluss auf den Abnutzungsgrad des Reinigungswerkzeuges haben, können dadurch kompensiert werden.

Günstig ist es, wenn man den Abnutzungswert dem Speicherglied des Reinigungswerkzeuges drahtlos übermittelt und drahtlos ausliest. Eine galvanische Verbindung zwischen einer Steuereinrichtung des Reinigungsgerätes und dem Speicherglied des Reinigungswerkzeuges kann dadurch entfallen. Dies verringert die Störungsanfälligkeit der Datenübermittlung.

Es kann vorgesehen sein, dass man den Abnutzungswert dem Speicherglied über Funk übermittelt und auch über Funk ausliest. Das Reinigungswerkzeug kann hierzu einen Transponder aufweisen, das heißt ein Funk-Kommunikationsglied, welches eingehende Signale aufnimmt und beantwortet. Mittels des Transponders kann ein drahtloser Übertragungskanal zwischen dem Speicherglied des Reinigungswerkzeuges und der Steuereinrichtung des Reinigungsgerätes erzielt werden. Der Transponder umfasst das Speicherglied. Günstig ist es, wenn der Transponder auch eine Steuerlogik aufweist. Außerdem umfasst er eine Sende- und Empfangsantenne, beispielsweise eine Antennenspule. Die Steuereinrichtung des Reinigungsgerätes kann ein dem Transponder zugeordnetes Schreib-/Lesegerät aufweisen, mit dessen Hilfe das Speicherglied drahtlos ausgelesen und beschrieben werden kann.

Es kann vorgesehen sein, dass der Transponder mit einer eigenen Stromquelle ausgestattet ist.

Kombinationen aus einem Transponder und einem Schreib-/Lesegerät sind dem Fachmann allgemein unter dem Begriff RFID-Technologie (Radio Frequency Identification) bekannt.

Bei einer vorteilhaften Ausführungsform wird der aktuelle Abnutzungswert mit einem vorgegebenen Abnutzungswert verglichen und in Abhängigkeit vom Ergebnis des Vergleiches wird eine Betriebsfunktion des Reinigungsgerätes ausgelöst. Bei dem vorgegebenen Abnutzungswert kann es sich beispielsweise um einen Maximalwert handeln, der nach Möglichkeit nicht überschritten werden soll. In Abhängigkeit vom Unterschied zwischen dem aktuellen Abnutzungswert und dem vorgegebenen Abnutzungswert kann eine bestimmte Reaktion, das heißt eine bestimmte Betriebsfunktion ausgelöst werden.

Es kann beispielsweise vorgesehen sein, dass man einem Benutzer des Reinigungsgerätes das Erreichen oder Überschreiten eines vorgegebenen Abnutzungswertes anzeigt.

Alternativ oder ergänzend kann vorgesehen sein, dass man zumindest einen Betriebsparameter des Reinigungsgerätes in Abhängigkeit vom Ergebnis des Vergleiches zwischen dem aktuellen Abnutzungswert und dem vorgegebenen Abnutzungswert steuert. So kann beispielsweise der Werkzeuganpressdruck und/oder die Drehzahl des Reinigungswerkzeuges und/oder die Fahrgeschwindigkeit des Reinigungsgerätes unter anderem davon abhängig gemacht werden, welche Größe der aktuelle Abnutzungswert im Vergleich mit dem vorgegebenen Abnutzungswert einnimmt. Überschreitet der aktuelle Abnutzungswert den vorgegebenen Abnutzungswert, so kann beispielsweise der Werkzeuganpressdruck oder die Drehzahl verringert werden.

Günstig ist es, wenn man das Überschreiten des vorgegebenen Abnutzungswertes in zeitlichen Abständen wiederholt anzeigt. Insbesondere kann vorgesehen sein, dass man das Überschreiten des vorgegebenen Abnutzungswertes in immer kürzeren zeitlichen Abständen wiederholt anzeigt. Eine derartige Vorgehensweise zielt darauf ab, dem Benutzer deutlich zu verstehen zu geben, dass der ermittelte Abnutzungswert den vorgegebenen Abnutzungswert überschreitet.

Es kann beispielsweise vorgesehen sein, dass der Benutzer, nachdem ihm das Erreichen oder Überschreiten eines vorgegebenen Abnutzungswertes angezeigt wurde, die Anzeige quittieren und den Reinigungsvorgang fortsetzen kann. Der Benutzer kann dadurch beispielsweise einen Reinigungsvorgang noch beenden, bevor er das abgenutzte Reinigungswerkzeug austauscht. In zeitlichen Abständen kann dem Benutzer das Überschreiten des Abnutzungswertes erneut angezeigt werden, wobei der Benutzer dann diese Anzeige wiederum quittieren kann. Hierbei ist es günstig, wenn das Überschreiten des vorgegebenen Abnutzungswertes in immer kürzeren zeitlichen Abständen angezeigt wird, so dass der Benutzer in immer kürzeren zeitlichen Abständen die Anzeige quittieren muss. Die Gefahr, dass es zu einer Beschädigung des Reinigungswerkzeuges oder auch der zu reinigenden Fläche kommt, wird dadurch reduziert.

Bevorzugt speichert man den vorgegebenen Abnutzungswert im Speicherglied des Reinigungswerkzeuges. Dadurch kann auf einfache Weise jedem Reinigungswerkzeug ein spezifischer Abnutzungswert vorgegeben werden.

Wie eingangs erwähnt, liegt der vorliegenden Erfindung auch die Aufgabe zugrunde, ein Reinigungsgerät zur Durchführung des voranstehend genannten Verfahrens bereitzustellen. Diese Aufgabe wird erfindungsgemäß durch ein Reinigungsgerät gelöst, das einen Antriebsmotor und mindestens ein vom Antriebsmotor antreibbares Reinigungswerkzeug aufweist, wobei das Reinigungswerkzeug ein beschreibbares und auslesbares Speicherglied zum Abspeichern eines dem Abnutzungsgrad des Reinigungswerkzeuges entsprechenden Abnutzungswertes aufweist und wobei unter Verwendung des zuletzt gespeicherten Abnutzungswertes und Betriebsdaten des Reinigungsgerätes ein aktueller Abnutzungswert bestimmbar und im Speicherglied des Reinigungswerkzeuges speicherbar ist.

Das Reinigungswerkzeug führt somit ein Speicherglied mit sich, in dem ein dem Abnutzungsgrad des Reinigungswerkzeuges entsprechender Abnutzungswert gespeichert wird. Bei jedem Einsatz nutzt sich das Reinigungswerkzeug weiter ab, das heißt der tatsächliche Abnutzungsgrad verändert sich. Um diese Änderung zu berücksichtigen, kann ein neuer Abnutzungswert bestimmt und im Speicherglied gespeichert werden. Der alte Abnutzungswert kann hierbei überschrieben werden. Zur Bestimmung des neuen Abnutzungswertes können der zuvor gespeicherte Abnutzungswert und Betriebsdaten des Reinigungsgerätes, insbesondere des Antriebsmotors, herangezogen werden.

Günstigerweise ist das Speicherglied des Reinigungswerkzeuges drahtlos beschreibbar und auslesbar.

Wie erwähnt, kann beispielsweise vorgesehen sein, dass das Reinigungswerkzeug einen Transponder aufweist, der das Speicherglied umfasst. Dem Transponder kann ein Schreib-/Lesegerät des Reinigungswerkzeuges zugeordnet sein zum Auslesen und Beschreiben des Speichergliedes. Das Schreib-/Lesegerät kann mit einer Steuereinrichtung des Reinigungswerkzeuges verbunden sein.

Bevorzugt sind der Motorstrom des Antriebsmotors und die Laufzeit des Reinigungswerkzeuges erfassbar und der Motorstrom ist über die Laufzeit des Reinigungswerkzeuges integrierbar. Wie erwähnt, kann dadurch auf einfache Weise ein Abnutzungswert berechnet werden, der einem tatsächlichen Abnutzungsgrad des Reinigungswerkzeuges entspricht.

Von Vorteil ist es, wenn beim Abschalten des Reinigungsgerätes der zuvor im Speicherglied des Reinigungswerkzeuges gespeicherte Abnutzungswert selbsttätig aktualisierbar und der aktualisierte Abnutzungswert selbsttätig im Speicherglied des Reinigungswerkzeuges speicherbar ist. Dadurch kann sichergestellt werden, dass nach einem Reinigungsvorgang im Speicherglied des Reinigungswerkzeuges ein Abnutzungswert gespeichert ist, der dem nach erfolgtem Reinigungsvorgang vorliegenden Abnutzungsgrad des Reinigungswerkzeuges entspricht. Wird das Reinigungswerkzeug zu einem späteren Zeitpunkt wieder in Betrieb genommen, so kann der zuletzt gespeicherte Abnutzungswert ausgelesen werden und kann die Grundlage für die Fortschreibung des Abnutzungswertes bilden.

Der vorliegenden Erfindung liegt auch die Aufgabe zugrunde, ein Reinigungswerkzeug zur Durchführung des voranstehend genannten Verfahrens bereitzustellen. Diese Aufgabe wird erfindungsgemäß durch ein Reinigungswerkzeug gelöst, das ein Speicherglied aufweist, in dem ein das Reinigungswerkzeug eindeutig identifizierendes Identifikationskennzeichen gespeichert ist und in dem ein dem aktuellen Abnutzungsgrad des Reinigungswerkzeuges entsprechender Abnutzungswert speicherbar ist. Das Reinigungswerkzeug kann durch Auslesen des Identifikationskennzeichens eindeutig identifiziert werden und ein dem aktuellen Abnutzungsgrad des Reinigungswerkzeuges entsprechender Abnutzungswert kann in dessen Speicherglied gespeichert werden. Kommt das Reinigungswerkzeug bei einem Reinigungsgerät zum Einsatz, so können das Identifikationskennzeichen und der Abnutzungswert ausgelesen werden. Auf Grundlage des ausgelesenen Abnutzungswertes kann dann spätestens nach Beendigung eines Einsatzes des Reinigungswerkzeuges ein neuer Abnutzungswert bestimmt und im Speicherglied gespeichert werden.

Günstigerweise ist das Identifikationskennzeichen von einem Schreib-/Lesegerät des Reinigungsgerätes nicht veränderbar.

Als Identifikationskennzeichen kommt vorzugsweise eine Identifikationsnummer zum Einsatz.

Günstigerweise umfasst das Reinigungswerkzeug einen Grundkörper, von dem außenseitig Reinigungsborsten abstehen und der einen Hohlraum aufweist, in welchem das Speicherglied angeordnet ist. Das Speicherglied ist somit auf einfache Weise vor mechanischen Beeinträchtigungen geschützt. Das Reinigungswerkzeug kann beispielsweise als Walzenbürste oder als Tellerbürste ausgestaltet sein und bevorzugt bei einer Kehr- oder Scheuersaugmaschine zum Einsatz kommen.

Die nachfolgende Beschreibung einer bevorzugten Ausführungsform der Erfindung dient im Zusammenhang mit der Zeichnung der näheren Erläuterung.

Die einzige Figur der Zeichnung zeigt schematisch ein erfindungsgemäßes Reinigungsgerät mit einem erfindungsgemäßen Reinigungswerkzeug.

Das in der Zeichnung schematisch dargestellte erfindungsgemäße Reinigungsgerät 10 umfasst einen Antriebsmotor 12, der von einer Steuereinrichtung 14 gesteuert wird und ein Reinigungswerkzeug in Form einer Walzenbürste 16 antreibt. Hierzu ist an einer Motorwelle 18 eine Antriebsscheibe 20 drehfest gehalten, die über einen Treibriemen 22 mit einer Riemenscheibe 24 gekoppelt ist. Die Riemenscheibe 24 ist drehfest mit einer Antriebswelle 26 verbunden, die mittels eines ersten Kugellagers 28 und eines zweiten Kugellagers 30 drehbar an einer Lagerhülse 32 eines Gehäuses 34 des Reinigungsgerätes 10 gelagert ist und einen zylindrischen Grundkörper 36 der Walzenbürste 16 trägt.

Der Grundkörper 36 weist einen Hohlraum 38 auf, in dem ein Transponder 40 mit einer Antenne 42 und einem Speicherglied 44 angeordnet ist. Außenseitig stehen vom Grundkörper 36 eine Vielzahl von Reinigungsborsten 46 radial nach außen ab. Mittels der Reinigungsborsten 46 kann eine Fläche gereinigt werden, insbesondere eine Bodenfläche. Im dargestellten Ausführungsbeispiel ist das Reinigungsgerät 10 als Scheuersaugmaschine oder als Kehrmaschine ausgestaltet.

Das Gehäuse 34 weist eine Deckenwand 48 auf, die die Walzenbürste 16 überdeckt und auf ihrer der Walzenbürste 16 abgewandten Oberseite 50 ein Schreib-/Lesegerät 52 trägt, das mit der Steuereinrichtung 14 verbunden ist. Über das Schreib-/Lesegerät 52 kann das Speicherglied 44 des Transponders 40 drahtlos ausgelesen und beschrieben werden.

Die Steuereinrichtung 14 steht mit einer Anzeigeeinrichtung 54 in elektrischer Verbindung, auf der dem Benutzer Informationen angezeigt werden können. Im Speicherglied 44 der Walzenbürste 16 ist eine die Walzenbürste 16 eindeutig identifizierende Identifikationsnummer hinterlegt, die vom Schreib-/Lesegerät nicht geändert werden kann und die beim Einschalten des Reinigungsgerätes 10 mittels des Schreib-/Lesegerätes 52 aus dem nicht-flüchtigen Speicherglied 44 ausgelesen wird. Die Steuereinrichtung 14 erkennt auf diese Weise, welche Art von Walzenbürste 16 bei einem Reinigungsvorgang verwendet wird, und mittels einer Uhr 56 kann die Steuereinrichtung 14 die Laufzeit der jeweiligen Walzenbürste 16 ermitteln und an der Anzeigeeinrichtung 54 anzeigen. Zusätzlich erfasst die Steuereinrichtung 14 den Motorstrom des Antriebsmotors 12. Mittels einer Recheneinheit 58 bildet die Steuereinrichtung 14 in kurzen zeitlichen Abständen, beispielsweise in Abständen von einer Minute, einen zeitlichen Mittelwert des Motorstroms und integriert den zeitlichen Mittelwert des Motorstroms über die Laufzeit der Walzenbürste 16. Der Wert des berechneten Integrals bildet einen Abnutzungswert, der ein Maß für den tatsächlichen Abnutzungsgrad der Walzenbürste 16 darstellt. Dieser Abnutzungswert wird von einem Vergleichsglied 60 der Steuereinrichtung 14 mit einem vorgegebenen, im Speicherglied 44 gespeicherten, vom Schreib-/ Lesegerät 52 nicht veränderbaren, maximal zulässigen Abnutzungswert der Walzenbürste 16 verglichen. Das Erreichen oder Überschreiten des vorgegebenen Abnutzungswertes wird dem Benutzer an der Anzeigevorrichtung 54 angezeigt. Der Benutzer kann dann mittels einer Eingabeeinrichtung 62 die Anzeige quittieren, so dass der Reinigungsbetrieb fortgesetzt werden kann. Beim weiteren Betrieb der Walzenbürste 16 wird das Überschreiten des vorgegebenen Abnutzungswertes dem Benutzer in immer kürzeren zeitlichen Abständen erneut an der Anzeigeeinrichtung 54 angezeigt, die vom Benutzer dann jedes Mal quittiert werden muss, um den Reinigungsbetrieb fortsetzen zu können. Ansonsten wird der Reinigungsbetrieb unterbrochen.

Wie erwähnt, bildet das Integral des gemittelten Motorstroms über die Laufzeit der Walzenbürste 16 den berechneten Abnutzungswert. Dieser kann auch berechnet werden als Summe der Produkte des jeweils über ein Zeitintervall gemittelten Motorstroms und der Länge des jeweiligen Zeitintervalls. Beim Abschalten des Reinigungsgerätes 10 wird der aktuell berechnete Abnutzungswert im Speicherglied 44 der Walzenbürste 16 gespeichert. Zusätzlich kann vorgesehen sein, dass man auch während des laufenden Reinigungsbetriebs in zeitlichen Abständen den jeweils aktuellen Abnutzungswert im Speicherglied 44 speichert.

Im Speicherglied 44 der Walzenbürste 16 ist somit ein Abnutzungswert gespeichert, der dem Grad der Abnutzung der Walzenbürste 16 entspricht. Wird das Reinigungsgerät 10 eingeschaltet, so wird der im Speicherglied 44 gespeicherte Abnutzungswert zusätzlich zu der bereits erwähnten Identifikationsnummer ausgelesen. Die Steuereinrichtung 14 erhält somit zu Beginn eines Reinigungsvorgangs aus dem Speicherglied 44 zum einen die Information, dass eine Walzenbürste 16 montiert ist und um welche Walzenbürste 16 es sich handelt, zum anderen erhält das Speicherglied 44 ein Maß für den aktuell vorliegenden Abnutzungsgrad der Walzenbürste 16. Der im Speicherglied 44 hinterlegte Abnutzungsgrad bildet dann beim weiteren Einsatz der Walzenbürste 16 die Grundlage für die Aktualisierung des Abnutzungsgrades. Hierzu wird zu dem beim Einschalten des Reinigungsgerätes 10 aus dem Speicherglied 44 ausgelesenen Abnutzungswert der Wert des über die anschließende Reinigungszeit integrierten gemittelten Motorstroms hinzuaddiert. Die somit gewonnene Summe bildet dann den neuen Abnutzungswert, der bei Abschalten des Reinigungsgerätes 10 im Speicherglied 44 hinterlegt wird.

Sollten beim Einschalten des Reinigungsgerätes 10 keine Identifikationsnummer und/oder kein bisheriger Abnutzungswert mittels des Schreib-/Lesegerätes 52 auslesbar sein, so wird dies dem Benutzer an der Anzeigeeinrichtung 44 angezeigt. Das Fehlen dieser Werte deutet darauf hin, dass entweder überhaupt keine Walzenbürste 16 montiert wurde oder aber dass der Transponder 40 der Walzenbürste 16 defekt ist.

Die Bereitstellung der Walzenbürste 16 mit integriertem Transponder 40 gibt somit der Steuereinrichtung 14 des Reinigungsgerätes 10 die Möglichkeit, die Laufzeit der Walzenbürste 16 zu bestimmen und auch einen Abnutzungswert, der ein Maß für den tatsächlichen Abnutzungsgrad der Walzenbürste 16 darstellt. Dieser Abnutzungswert kann immer wieder aktualisiert und im Speicherglied 44 gespeichert werden. Da für unterschiedliche Reinigungsaufgaben häufig auch unterschiedliche Walzenbürsten benötigt werden, kann beim Auswechseln der Walzenbürsten der Steuereinrichtung 14 des Reinigungsgerätes 10 der jeweils vorliegende Abnutzungswert auf einfache Weise berührungslos übermittelt werden.

## Patentansprüche

1. Verfahren zum Betreiben eines Reinigungsgerätes (10), insbesondere zur Reinigung einer Fläche, mit einem Antriebsmotor (12), der mindestens ein Reinigungswerkzeug (16) antreibt, **dadurch gekennzeichnet, dass** man in einem Speicherglied (44) des Reinigungswerkzeuges (16) einen Abnutzungswert speichert, der dem zum Zeitpunkt der Abspeicherung vorliegenden Abnutzungsgrad des Reinigungswerkzeuges (16) entspricht, und dass man diesen Abnutzungswert immer wieder aktualisiert.

2. Verfahren nach Anspruch 1, **dadurch gekennzeichnet, dass** man im Speicherglied (44) des Reinigungswerkzeuges (16) ein das Reinigungswerkzeug (16) eindeutig identifizierendes Identifikationskennzeichen speichert.

3. Verfahren nach einem der voranstehenden Ansprüche, **dadurch gekennzeichnet, dass** man beim Abschalten des Reinigungsgerätes (10) den aktuellen Abnutzungswert bestimmt und im Speicherglied (44) des Reinigungswerkzeuges (16) abspeichert.

4. Verfahren nach einem der voranstehenden Ansprüche, **dadurch gekennzeichnet, dass** man den Abnutzungswert unter Verwendung von Betriebsdaten des Reinigungsgerätes (10) bestimmt.

5. Verfahren nach einem der voranstehenden Ansprüche, **dadurch gekennzeichnet, dass** man zur Bestimmung des Abnutzungswertes den Motorstrom des Antriebsmotors (12) über die Laufzeit des Reinigungswerkzeuges (16) integriert.

6. Verfahren nach einem der Ansprüche 1 bis 4, **dadurch gekennzeichnet, dass** man zur Bestimmung des Abnutzungswertes den zeitlichen Mittelwert des Motorstroms des Antriebsmotors (12) über die Laufzeit des Reinigungswerkzeuges (16) integriert.

7. Verfahren nach einem der voranstehenden Ansprüche, **dadurch gekennzeichnet, dass** man den Abnutzungswert dem Speicherglied (44) des Reinigungswerkzeuges (16) drahtlos übermittelt und drahtlos ausliest.

8. Verfahren nach einem der voranstehenden Ansprüche, **dadurch gekennzeichnet, dass** man den aktuellen Abnutzungswert mit einem vorgegebenen Abnutzungswert vergleicht und in Abhängigkeit vom Ergebnis des Vergleiches zumindest eine Betriebsfunktion des Reinigungsgerätes (10) steuert.

9. Verfahren nach Anspruch 8, **dadurch gekennzeichnet, dass** man in Abhängigkeit vom Ergebnis des Vergleiches Betriebsparameter des Reinigungsgerätes (10) steuert.

10. Verfahren nach einem der voranstehenden Ansprüche, **dadurch gekennzeichnet, dass** man einem Benutzer des Reinigungsgerätes (10) das Erreichen oder Überschreiten eines vorgegebenen Abnutzungswertes anzeigt.

11. Verfahren nach Anspruch 10, **dadurch gekennzeichnet, dass** man den vorgegebenen Abnutzungswert im Speicherglied (44) des Reinigungswerkzeuges (16) speichert.

12. Reinigungsgerät zur Durchführung des Verfahrens nach einem der voranstehenden Ansprüche mit einem Antriebsmotor (12) und mindestens einem vom Antriebsmotor (12) antreibbaren Reinigungswerkzeug (16), **dadurch gekennzeichnet, dass** das Reinigungswerkzeug (16) ein beschreibbares und auslesbares Speicherglied (44) zum Abspeichern und Auslesen eines dem Abnutzungsgrad des Reinigungswerkzeuges (16) entsprechenden Abnutzungswertes aufweist, wobei unter Verwendung des zuletzt gespeicherten Abnutzungswertes und von Betriebsdaten des Reinigungsgerätes (10) ein aktueller Abnutzungswert bestimmbar und im Speicherglied (44) des Reinigungswerkzeuges (16) speicherbar ist.

13. Reinigungsgerät nach Anspruch 12, **dadurch gekennzeichnet, dass** das Speicherglied (44) des Reinigungswerkzeuges (16) drahtlos beschreibbar und auslesbar ist.

14. Reinigungsgerät nach Anspruch 12 oder 13, **dadurch gekennzeichnet, dass** das Reinigungswerkzeug (16) einen Transponder (40) aufweist, der das Speicherglied (44) umfasst.

15. Reinigungsgerät nach Anspruch 12, 13 oder 14, **dadurch gekennzeichnet, dass** der Motorstrom des Antriebsmotors (12) und die Laufzeit des Reinigungswerkzeuges (16) erfassbar sind und der Motorstrom über die Laufzeit des Reinigungswerkzeuges (16) integrierbar ist.

16. Reinigungsgerät nach einem der Ansprüche 12 bis 15, **dadurch gekennzeichnet, dass** beim Abschalten des Reinigungsgerätes der zuvor im Speicherglied (44) des Reinigungswerkzeuges (16) gespeicherte Abnutzungswert selbsttätig aktualisierbar und der aktualisierte Abnutzungswert selbsttätig im Speicherglied (44) des Reinigungswerkzeuges (16) speicherbar ist.

17. Reinigungswerkzeug zur Durchführung des Verfahrens nach einem der Ansprüche 1 bis 11, **dadurch gekennzeichnet, dass** das Reinigungswerkzeug ein Speicherglied (44) aufweist, in dem ein das Reinigungswerkzeug (16) eindeutig identifizierendes Identifikationskennzeichen gespeichert ist und in dem ein dem aktuellen Abnutzungsgrad des Reinigungswerkzeuges (16) entsprechender Abnutzungswert speicherbar ist.

18. Reinigungswerkzeug nach Anspruch 17, **dadurch gekennzeichnet, dass** das Reinigungswerkzeug einen Grundkörper (16) umfasst, von dem außenseitig Reinigungsborsten (46) abstehen und der einen Hohlraum (38) aufweist, in welchem das Speicherglied (44) angeordnet ist.

## Claims

1. Method for operating a cleaning device (10), in particular, for cleaning a surface, comprising a drive motor (12) which drives at least one cleaning tool (16), **characterized in that** a wear value is stored in a memory element (44) of the cleaning tool (16), the wear value corresponding to the degree of wear of the cleaning tool (16) at the time the wear value is stored, and **in that** this wear value is repeatedly updated.

2. Method in accordance with claim 1, **characterized in that** an identification characteristic clearly identifying the cleaning tool (16) is stored in the memory element (44) of the cleaning tool (16).

3. Method in accordance with any one of the preceding claims, **characterized in that** the current wear value is determined and stored in the memory element (44) of the cleaning tool (16) when the cleaning device (10) is switched off.

4. Method in accordance with any one of the preceding claims, **characterized in that** the wear value is determined using operating data of the cleaning device (10).

5. Method in accordance with any one of the preceding claims, **characterized in that** the motor current of the drive motor (12) is integrated over the running time of the cleaning tool (16) in order to determine the wear value.

6. Method in accordance with any one of claims 1 to 4, **characterized in that** the temporal average value of the motor current of the drive motor (12) is integrated over the running time of the cleaning tool (16) in order to determine the wear value.

7. Method in accordance with any one of the preceding claims, **characterized in that** the wear value is transmitted wirelessly to the memory element (44) of the cleaning tool (16) and is read out wirelessly.

8. Method in accordance with any one of the preceding claims, **characterized in that** the current wear value is compared to a predetermined wear value, and at least one operating function of the cleaning device (10) is controlled in dependence upon the result of the comparison.

9. Method in accordance with claim 8, **characterized in that** operating parameters of the cleaning device (10) are controlled in dependence upon the result of the comparison.

10. Method in accordance with any one of the preceding claims, **characterized in that** it is indicated to a user of the cleaning device (10) that a predetermined wear value has been reached or exceeded.

11. Method in accordance with claim 10, **characterized in that** the predetermined wear value is stored in the memory element (44) of the cleaning tool (16).

12. Cleaning device for carrying out the method in accordance with any one of the preceding claims, comprising a drive motor (12) and at least one cleaning tool (16) drivable by the drive motor (12), **characterized in that** the cleaning tool (16) has a writable and readable memory element (44) for storing and reading out a wear value corresponding to the degree of wear of the cleaning tool (16), a current wear value being determinable using the wear value last stored and operating data of the cleaning device (10) and being storable in the memory element (44) of the cleaning tool (16).

13. Cleaning device in accordance with claim 12, **characterized in that** the memory element (44) of the cleaning tool (16) is writable and readable wirelessly.

14. Cleaning device in accordance with claim 12 or 13, **characterized in that** the cleaning tool (16) has a transponder (40) comprising the memory element (44).

15. Cleaning device in accordance with claim 12, 13 or 14, **characterized in that** the motor current of the drive motor (12) and the running time of the cleaning tool (16) are determinable and the motor current is integratable over the running time of the cleaning tool (16).

16. Cleaning device in accordance with any one of claims 12 to 15, **characterized in that** when the cleaning device is switched off, the wear value previously stored in the memory element (44) of the cleaning device (16) can be updated automatically and the updated wear value automatically stored in the memory element (44) of the cleaning tool (16).

17. Cleaning tool for carrying out the method in accordance with any one of claims 1 to 11, **characterized in that** the cleaning tool has a memory element (44) in which an identification characteristic clearly identifying the cleaning tool (16) is stored, and in which a wear value corresponding to the current degree of wear of the cleaning tool (16) is storable.

18. Cleaning tool in accordance with claim 17, **characterized in that** the cleaning tool comprises a main body (16) from the outside of which cleaning bristles (46) project, and which has a cavity (38) in which the memory element (44) is arranged.

## Revendications

1. Procédé permettant de faire fonctionner un appareil de nettoyage (10), destiné en particulier au nettoyage d'une surface, pourvu d'un moteur d'entraînement (12), lequel entraîne au moins un outil de nettoyage (16), **caractérisé en ce qu'**une valeur d'usure est mise en mémoire dans un élément de mémoire (44) de l'outil de nettoyage (16), laquelle valeur correspond au degré d'usure de l'outil de nettoyage (16) existant au moment de la mise en mémoire, et **en ce que** cette valeur d'usure est régulièrement actualisée.

2. Procédé selon la revendication 1, **caractérisé en ce qu'**une marque d'identification identifiant clairement l'outil de nettoyage (16) est mise en mémoire dans l'élément de mémoire (44) de l'outil de nettoyage (16).

3. Procédé selon l'une quelconque des revendications précédentes, **caractérisé en ce qu'**à la mise à l'arrêt de l'appareil de nettoyage (10), la valeur d'usure actuelle est définie et mise en mémoire dans l'élément de mémoire (44) de l'outil de nettoyage (16).

4. Procédé selon l'une quelconque des revendications précédentes, **caractérisé en ce que** la valeur d'usure est définie au moyen des données de fonctionnement de l'appareil de nettoyage (10).

5. Procédé selon l'une quelconque des revendications précédentes, **caractérisé en ce que** le courant du moteur d'entraînement (12) est intégré par rapport au temps de fonctionnement de l'outil de nettoyage (16) pour déterminer la valeur d'usure.

6. Procédé selon l'une quelconque des revendications 1 à 4, **caractérisé en ce que** la valeur moyenne temporelle du courant du moteur d'entraînement (12) est intégrée par rapport au temps de fonctionnement de l'outil de nettoyage (16) pour déterminer la valeur d'usure.

7. Procédé selon l'une quelconque des revendications précédentes, caractérisé en ce la valeur d'usure est transmise sans fil à l'élément de mémoire (44) de l'outil de nettoyage (16) et lue sans fil.

8. Procédé selon l'une quelconque des revendications précédentes, **caractérisé en ce que** la valeur d'usure actuelle est comparée à une valeur d'usure prédéfinie et au moins une fonction opérationnelle de l'appareil de nettoyage (10) est commandée en fonction du résultat de la comparaison.

9. Procédé selon la revendication 8, **caractérisé en ce que** paramètres de fonctionnement de l'appareil de nettoyage (10) sont commandés en fonction du résultat de la comparaison.

10. Procédé selon l'une quelconque des revendications précédentes, **caractérisé en ce qu'**un utilisateur de l'appareil de nettoyage (10) est averti lorsqu'une valeur d'usure prédéfinie est atteinte ou dépassée.

11. Procédé selon la revendication 10, **caractérisé en ce que** la valeur d'usure prédéfinie est mise en mémoire dans l'élément de mémoire (44) de l'outil de nettoyage (16).

12. Appareil de nettoyage permettant de mettre en oeuvre le procédé selon l'une quelconque des revendications précédentes, comprenant un moteur d'entraînement (12) et au moins un outil de nettoyage (16) pouvant être entraîné par le moteur d'entraînement (12), **caractérisé en ce que** l'outil de nettoyage (16) comprend un élément de mémoire (44) inscriptible et lisible destiné à mettre en mémoire et à lire une valeur d'usure correspondant au degré d'usure de l'outil de nettoyage (16), une valeur d'usure actuelle pouvant être définie au moyen de la dernière valeur d'usure mise en mémoire et des données de fonctionnement de l'appareil de nettoyage (10) et mise en mémoire dans l'élément de mémoire (44) de l'outil de nettoyage (16).

13. Appareil de nettoyage selon la revendication 12, **caractérisé en ce que** l'élément de mémoire (44) de l'outil de nettoyage (16) est inscriptible et lisible sans fil.

14. Appareil de nettoyage selon la revendication 12 ou 13, **caractérisé en ce que** l'outil de nettoyage (16) comprend un transpondeur (40) comportant l'élément de mémoire (44).

15. Appareil de nettoyage selon la revendication 12, 13 ou 14, **caractérisé en ce que** le courant du moteur d'entraînement (12) et le temps de fonctionnement de l'outil de nettoyage (16) peuvent être détectés et **en ce que** le courant du moteur peut être intégré par rapport au temps de fonctionnement de l'outil de nettoyage (16).

16. Appareil de nettoyage selon l'une quelconque des revendications 12 à 15, **caractérisé en ce que** lors de la mise à l'arrêt de l'appareil de nettoyage, la valeur d'usure précédemment mise en mémoire dans l'élément de mémoire (44) de l'outil de nettoyage (16) peut être actualisée automatiquement et la valeur d'usure actualisée peut être automatiquement mise en mémoire dans l'élément de mémoire (44) de l'outil de nettoyage (16).

17. Outil de nettoyage permettant de mettre en oeuvre le procédé selon l'une quelconque des revendications 1 à 11, **caractérisé en ce que** l'outil de nettoyage comprend un élément de mémoire (44) dans lequel une marque d'identification identifiant clairement l'outil de nettoyage (16) est mise en mémoire et dans lequel une valeur d'usure correspondant au degré d'usure actuel de l'outil de nettoyage (16) peut être mise en mémoire.

18. Outil de nettoyage selon la revendication 17, **caractérisé en ce que** l'outil de nettoyage comprend un corps de base (16) dont des brosses de nettoyage (46) font saillie côté extérieur et qui comporte une cavité (38) dans laquelle l'élément de mémoire (44) est disposé.
